# EUROPÄISCHE PATENTSCHRIFT

(11) **EP 1 163 032 B1**
(45) Veröffentlichungstag und Bekanntmachung des Hinweises auf die Patenterteilung: **02.11.2006**
(21) Anmeldenummer: 00930962.6
(22) Anmeldetag: 14.06.2000
(51) Int. Cl.: A63B 65/12

(54) **Sportgerät mit einer Matte zum Hochschleudern eines Spielballs**
Sports device with a mat for throwing a ball upwards
Dispositif de sport avec un tapis pour lancer une balle vers le haut

(30) Priorität: 15.06.1999 CH 111599
(43) Veröffentlichungstag der Anmeldung: 19.12.2001
(73) Patentinhaber: Alraun, Egon, 5426 Lengnau (CH)
(72) Erfinder: Alraun, Egon, 5426 Lengnau (CH)
(74) Vertreter: Fenner, Werner
(86) Internationale Anmeldenummer: PCT/CH2000/000324
(87) Internationale Veröffentlichungsnummer: WO 2000/076597

(56) Entgegenhaltungen:
- DE-C- 574 792
- DE-U- 9 313 815
- FR-A- 2 705 579
- GB-A- 190 923 070
- US-A- 4 234 183
- US-A- 4 938 484
- US-A- 5 301 954

## Beschreibung

Die Erfindung betrifft ein Sportgerät mit einer Matte zum Hochschleudern eines Spielballs von der Matte durch schnelles Spannen der Matte und zum Auffangen des Spielballs durch die Matte, wobei die Matte an zwei sich gegenüberliegenden Enden Handgriffe aufweist und aus einem Stoffgewebe oder einer Kunststoffblache besteht
Das Sportgerät eignet sich zum Spiel für einzelne oder mehrere Personen.

Das DE 93 13 815 U betrifft ein Gerät zur Durchführung eines Ballspiels, das an den Enden einer sich längs erstreckenden flexiblen Bahn aus Kunststoff jeweils einen Haltegriff aufweist. In der Längsmitte der Bahn befindet sich eine Vertiefung, in die ein Spielball zum Hochschleudern eingelegt wird, der danach in der Vertiefung aufgefangen werden kann.

Die US 5 301 954 A vermittelt ein Wurf- und Fanggerät für einen Spielball, insbesondere einen Wasserball. An einem rahmenförmigen Gestell ist ein Fangnetz oder Fangtuch eingehängt, mit dem der Spielball durch manuelle ein- oder zweihändige Bewegungen hochgeworfen und aufgefangen werden kann.

Durch die US 4 938 484 ist eine Schleudervorrichtung bekannt, die ein an zwei Stangen befestigtes Wurftuch aufweist, von welchem ein Spielball weggeschleudert und durch ein ausgebreitetes Wurftuch aufgefangen werden kann. Die das Wurftuch haltenden Stangen weisen verlängerte freie Enden auf, an denen jeweils ein Handgriff befestigt ist, so dass das Wurftuch zum Schleudern des Spielballs durch die Stangen geschwungen und danach zum Auffangen des Spielballs ausgebreitet werden kann.

Ein gattungsverwandtes Spielgerät nach der US 4 234 183 A besteht aus einem rechteckförmigen netzartigen Band, an dessen Enden jeweils ein Handgriff befestigt ist und das zwischen den Handgriffen eine durch einen Ring gebildete Ausnhmung aufweist, in der ein Spielball zum Hochwerfen eingelegt und nach dem Wurf aufgefangen resp. in der Ausnehmung wieder positioniert wird.

Die FR-A-2 705 579 beschreibt ein für einen Spielball bestimmtes Wurfgerät aus einer flexiblen glatten Bahn, deren Enden jeweils an einem Griff befestigt sind und zum Hochwerfen des Spielballs aus einem schlaffen Zustand in eine ausgestreckte Lage versetzbar ist.

Die DE 574 792 C erklärt ein für zwei Personen bestimmtes Zweikampfspiel mit einem Rollball, das ein in der Längsmitte am Boden mittels Querstangen verankertes Spanntuch aufweist, an dessen freien Enden Griffstangen zum Verwinden des Spanntuches angebracht sind.

Aufgabe der vorliegenden Erfindung ist es, ein Sportgerät der eingangs beschriebenen Art so auszugestalten, dass beim Spielen auf einfache Weise nicht nur ein ungewolltes Wegrollen jedes beliebigen Spielballs aus der Matte verhindert wird, sondern auch individuelle Fangtechniken geübt werden können.

Erfindungsgemäss wird diese Aufgabe dadurch gelöst, dass mittig zwischen den Handgriffen beidseits im Randbereich an einer Flachseite der Matte jeweils zwei beabstandete Retentionselemente befestigt sind. Dadurch ist es möglich, ein sicheres Ballgefühl und eine präzisere Ballbehandlung zu entwickeln.

Damit der Spielball im Bereich der Retentionselemente leicht geführt werden kann, sind letztere vorteilhaft als über die eine Flachseite der Matte vorstehende Kugeln oder Zylinder ausgebildet.

Vorzugsweise ist der Durchmesser der Kugeln oder der Zylinder kleiner als der Spielball ausgebildet, sodass dieser in den Bewegungen auf der Matte nicht gehindert wird.

Als Werkstoff der Kugeln oder Zylinder eignet sich Holz, Kunststoff, Gummi oder Metall.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. Es zeigen:
- Fig. 1: eine schematische Darstellung einer schlaff hängenden Matte mit einem aufgelegten Spielball und
- Fig. 2: eine räumliche Darstellung der in Fig. 1 veranschaulichten, mit den Händen eines Spielers an Handgriffen erfassten Matte.

Die Fig. 2 zeigt eine an zwei Handgriffen 2 schlaff hängende Matte 1 auf der etwa mittig ein aus halbweichem Kunststoff gebildeter Spielball 3 in der Grösse eines Tennisballs liegt. Beim Aufprall springt dieser Spielball jedoch nur ein- bis zweimal nach.
Die Matte 1 ist aus Stoffgewebe, Kunststoffaser, einer Kunststoffblache oder einem ähnlichen Material gefertigt. An den schmalen Enden der Matte 1 ist jeweils ein Handgriff 2 aus einem Rundholz, aus Kunststoff oder Metall befestigt, der einen Durchmesser von ca. 3 cm aufweist.

Fig. 1 zeigt schematisch die schlaff hängende Matte 1 auf der ein Spielball 3 zwischen zwei in einem Randbereich an einer Flachseite der Matte 1 distanzierten Kugeln 4 oder Zylindern liegt. Der Abstand der Kugeln 4 oder Zylinder beträgt etwa 8 cm. Die Kugeln 4 oder Zylinder, die ein ungewolltes Wegrollen des Spielballs 3 von der Matte 1 verhindern, sind aus Holz, Kunststoff, Gummi oder Metall gefertigt. Dank der Kugeln 4 kann der Spielball 3 nach dem Hochschleudern durch geschicktes Verdrehen der Matte 1 aus der Luft aufgefangen werden. Geübte Spieler können die Matte umdrehen, so dass die Kugeln 4 oder Zylinder nach unten zeigen und das Spielen mit der glatten Rückenfläche der Matte 1 durch Balancieren des Spielballs 3 erfolgt.

Es können unterschiedliche Möglichkeiten in der Spieltechnik mit der Matte 1 und dem Spielball 3 angewendet werden, wobei die Matte 1 beispielsweise von einer Person mit jeweils einer Hand an einem Handgriff 2 gehalten wird, so dass die Matte schlaff nach unten hängt, wie dies beispielsweise die Fig. 1 zeigt. Durch ein Schnelles Auseinanderziehen der Handgriffe 2 wird die schlaffe Matte 1 gespannt, so dass der daraufliegende Spielball 3 hochgeschleudert wird. Durch ein Zusammenführen der Handgriffe 2 erschlafft die Matte 1 zu einer Lasche resp. Fangtasche, mit der der Spielball 3 sanft aufgefangen werden kann.
Zu Beginn des Spiels wird der Spielball 3 in die schlaff hängende Matte 1 eingelegt und danach durch schnelles Auseinanderziehen der Handgriffe 2 in die Höhe geschleudert. D.h., die gestreckte Matte 1 wird beim anschliessenden Aufprall des herunterfallenden Spielballes 3 sofort entspannt. Dadurch kann die Wucht des auftreffenden Spielballs 3 sanft abgebremst resp. gedämpft werden. Die Retentionskugeln 4 hindern den Spielball 3 bei schlaffer Matte 1 vor dem seitlichen Herunterfallen. Der Spielball 3 kann aus dieser Lage wieder sofort in die Luft geschleudert werden. Durch die Möglichkeit des Verdrehens der Matte 1 können verschiedene individuelle Fangtechniken angewendet werden.

Es besteht die Möglichkeit, die Flugbahn des Spielballs 3 mit der Bewegungsrichtung der Matte 1 zu bestimmen, sowohl als Einzelspieler wie auch mit einem Partner. Selstverständlich gestattet das Sportgerät ein Spielen in einer Gruppe mit mehreren Spielern.

## Patentansprüche

1. Sportgerät mit einer Matte (1) zum Hochschleudern eines Spielballs (3) von der Matte (1) durch schnelles Spannen der Matte (1) und zum Auffangen des Spielballs (3) durch die Matte (1), wobei die Matte (1) an zwei sich gegenüberliegenden Enden Handgriffe (2) aufweist und aus einem Stoffgewebe oder einer Kunststoffblache besteht, **dadurch gekennzeichnet, dass** mittig zwischen den Handgriffen (2) beidseits im Randbereich an einer Flachseite der Matte (1) jeweils zwei beabstandete Retentionselemente (4) zum Verhindern eines ungewollten Wegrollens des Spielballs befestigt sind.

2. Gerät nach Anspruch 1, **dadurch gekennzeichnet, dass** die Retentionselemente (4) als über die eine Flachseite der Matte (1) vorstehende Kugeln oder Zylinder ausgebildet sind.

3. Gerät nach Anspruch 2, **dadurch gekennzeichnet, dass** die Kugeln (4) oder Zylinder aus Holz, Kunststoff, Gummi oder Metall gebildet sind.

4. Gerät nach Anspruch 2 oder 3, **dadurch gekennzeichnet, dass** die Kugeln oder Zylinder im Randbereich mit einem Abstand von ca. 8 cm angeordnet sind und einen Durchmesser von ca. 1,5 cm aufweisen.

## Claims

1. Piece of sports equipment, comprising a mat (1) for throwing a ball (3) upwards from the mat (1) by rapidly tensioning the mat (1) and for catching the ball (3) by means of the mat (1), the mat (1) being provided at two opposing ends with handles (2) and consisting of a textile fabric or a plastic canvas, **characterised in that** two respective spaced retention elements (4) for preventing the ball from rolling away unintentionally are fixed to either side of one flat side of the mat (1) in the edge region centrally between the handles (2).

2. Piece of equipment according to claim 1, **characterised in that** the retention elements (4) are designed as spheres or cylinders projecting from one flat side of the mat (1).

3. Piece of equipment according to claim 2, **characterised in that** the spheres (4) or cylinders are formed of wood, plastic, rubber or metal.

4. Piece of equipment according to claim 2 or claim 3, **characterised in that** the spheres or cylinders are arranged in the edge region with a spacing of approximately 8 cm and have a diameter of approximately 1.5 cm.

## Revendications

1. Appareil de sport avec un tapis (1) pour projeter vers le haut une balle de jeu (3) depuis le tapis (1) par une tension rapide du tapis (1) et pour réceptionner la balle de jeu (3) par le tapis (1), le tapis (1) présentant des poignées (2) sur deux extrémités se faisant face et étant composé d'un tissu ou d'une surface plane de matière synthétique, **caractérisé en ce qu'**au centre entre les poignées (2), de part et d'autre dans la zone de bord sur un côté plat du tapis (1), deux éléments de rétention espacés (4) sont respectivement fixés pour empêcher que la balle de jeu ne s'éloigne en roulant de manière non souhaitée.

2. Appareil selon la revendication 1, **caractérisé en ce que** les éléments de rétention (4) sont formés en tant que billes ou cylindres faisant saillie sur le un côté plat du tapis (1).

3. Appareil selon la revendication 2, **caractérisé en ce que** les billes (4) ou les cylindres sont en bois, en matière synthétique, en caoutchouc ou en métal.

4. Appareil selon la revendication 2 ou 3, **caractérisé en ce que** les billes ou les cylindres sont placés dans la zone de bord avec un espacement d'environ 8 cm et présentent un diamètre d'environ 1,5 cm.
